# EUROPÄISCHE PATENTANMELDUNG

(11) **EP 4 644 645 A1**
(43) Veröffentlichungstag der Anmeldung: **05.11.2025**
(21) Anmeldenummer: 25172234.4
(22) Anmeldetag: 24.04.2025
(51) Int. Cl.: E05B 47/00, E05B 15/16, E05B 63/00

(54) **SCHLÜSSELBETÄTIGUNGSVORRICHTUNG**

(30) Priorität: 02.05.2024 DE 102024112401; 01.08.2024 DE 102024121974
(71) Anmelder: Burg-Wächter GmbH & Co. KG, 58540 Meinerzhagen (DE)
(72) Erfinder: KORKUT, Mesut, 45329 Essen (DE)
(74) Vertreter: Brinkmann & Partner

(57) **Zusammenfassung**

Die Erfindung betrifft eine Schlüsselbetätigungsvorrichtung (1) zum Drehen eines Schlüssels (17) in einem, ein Betätigungselement, insbesondere einen Schließzylinder (16) aufweisenden Schloss einer Tür oder dergleichen mit einem Gehäuse (2), in dem ein Aktuator (6), ein vom Aktuator (6) drehend angetriebenes Drehelement (7) zur Verbindung mit dem Schlüssel (17) und ein Getriebe (13) zur mechanischen Kopplung des Aktuators (6) mit dem Drehelement (7) angeordnet sind, wobei das Gehäuse (2) über einen Adapter (5) mit einer Tür, einem Bestandteil der Tür, wie einem Türblatt und/oder einer Rosette und/oder dem Betätigungselement, insbesondere dem Schließzylinder (16) verbindbar ist, wobei der Adapter (5) plattenförmig ausgebildet ist und eine Ausnehmung, insbesondere eine Öffnung (50) zur Aufnahme zumindest eines mechanischen, zwischen dem Drehelement (7) und dem Betätigungselement, insbesondere dem Schließzylinder (16) angeordneten Verbindungselement und/oder eines Teils der Länge des Schließzylinders (16) aufweist und dass der Adapter (5) einen Bereich (45) für die Anordnung von Batterien (47) und/oder Akkumulatoren als Energiequelle (9), aufweist, wobei die Batterien (47) und/oder Akkumulatoren als Energiequelle im Gehäuse (2) angeordnet sind und/oder dass der Adapter (5) zumindest im Bereich (45) lösbar mit dem Gehäuse (2) verbunden ist, wobei der Adapter (5) das Gehäuse (2) insbesondere rückseitig zumindest im Bereich (45), insbesondere voll- oder teilflächig verschließt.

## Beschreibung

Die Erfindung betrifft eine Schlüsselbetätigungsvorrichtung zum Drehen eines Schlüssels in einem, ein Betätigungselement, insbesondere einen Schließzylinder aufweisenden Schloss einer Tür oder dergleichen mit einem Gehäuse, in dem ein Aktuator, ein vom Aktuator drehend angetriebenes Drehelement zur Verbindung mit dem Schlüssel und ein Getriebe zur mechanischen Kopplung des Aktuators mit dem Drehelement angeordnet sind, wobei das Gehäuse über einen Adapter mit einer Tür, einem Bestandteil der Tür, wie einem Türblatt und/oder einer Rosette oder dergleichen und/oder dem Betätigungselement, insbesondere dem Schließzylinder verbindbar ist.

Schlüsselbetätigungsvorrichtungen zum Drehen eines Schlüssels in einem, einen Schließzylinder aufweisenden Schloss einer Tür oder dergleichen sind aus dem Stand der Technik hinreichend bekannt.

Eine solche Schlüsselbetätigungsvorrichtung ist z.B. aus der DE 10 2004 021 704 B3 bekannt. Wesentlich ist dort die Ausgestaltung einer Kupplungseinrichtung, mithilfe derer der Aktuator, mit dem das Getriebe der Schlüsselbetätigungsvorrichtung betrieben wird, ein- und ausgekoppelt werden kann. Der Aktuator ist nur dann an das Getriebe gekoppelt, wenn der Schlüssel elektromotorisch gedreht werden soll. Ansonsten ist der Aktuator ausgekoppelt, was die manuelle Betätigung erleichtert.

Eine weitere Schlüsselbetätigungsvorrichtung ist aus der EP 3 000 953 B1 bekannt. Dort ist insbesondere vorgesehen, dass das Getriebe über die Zwischenanordnung einer Puffereinrichtung am Gehäuse der Schlüsselbetätigungsvorrichtung angeordnet ist. Die Puffereinrichtung soll der Geräusch- und Schwingungsübertragung entgegenwirken und dient also der Geräusch- bzw. Schwingungsdämpfung.

Bei der EP 3 000 953 B1 erfolgt die Befestigung der Schlüsselbetätigungsvorrichtung an einem Schließzylinder über den als gehäuseartig beschriebenen Grundkörper selbst. Die entsprechende Öffnung im Grundkörper ist auf einen Euro-Schließzylinder ausgelegt.

Bei der DE 10 2004 021 704 B3 ist eine separate Befestigungsplatte vorgesehen. Auch diese ist aber auf einen bestimmten Schließzylindertypen ausgelegt und zwar auch hier auf einen Euro-Schließzylinder.

Bei aus dem Stand der Technik bekannten Schlüsselbetätigungsvorrichtung besteht der Wunsch eine kompakte und ästhetische Gestaltung zu verwirklichen und gleichzeitig die Montage und ggfs. notwendige Wartungen bei einer Vielzahl von unterschiedlichen Schließzylindern zu vereinfachen, wobei beispielsweise auch die Wartung und/oder Instandhaltung von Energiequellen zu vereinfachen ist. Als nachteilig bei aus dem Stand der Technik bekannten Schlüsselbetätigungsvorrichtungen wird auch angesehen, dass diese nur zur Anbringung an einem bestimmten Schließzylindertyp ausgelegt sind. Es müssen so verschiedene Schlüsselbetätigungsvorrichtungen für verschiedene Schließzylindertypen hergestellt und vorgehalten werden oder wenigstens verschiedene Befestigungsplatten für verschiedene Schließzylindertypen. Hieraus resultiert ein hoher Produktions- und Logistikaufwand. Konstruktionsbedingte Änderungen solcher Schlüsselbetätigungsvorrichtungen können somit einen großen Aufwand für die Anpassung sämtlicher Bauteile der Schlüsselbetätigungsvorrichtung, insbesondere im Bereich der Anbindung an eine Tür und/oder Schließzylinder nach sich ziehen.

Ausgehend von diesem Stand der Technik ist es somit **Aufgabe** der vorliegenden Erfindung, die gattungsgemäßen Schlüsselbetätigungsvorrichtungen derart weiterzuentwickeln, dass sich diese bei geringen Fertigungskosten für verschiedene Schließzylindertypen eignen, dabei in einfacher Weise zu montieren sind und insbesondere eine kompakte Bauweise verbunden mit vereinfachten Wartungs- und/oder Instandhaltungsarbeiten ermöglichen.

Zur **Lösung** dieser Aufgabenstellung ist eine gattungsgemäße Schlüsselbetätigungsvorrichtung vorgesehen, bei der der Adapter plattenförmig ausgebildet ist und eine Ausnehmung, insbesondere eine Öffnung zur Aufnahme zumindest eines mechanischen, zwischen dem Drehelement und dem Betätigungselement, insbesondere dem Schließzylinder angeordneten Verbindungselement und/oder eines Teils der Länge des Schließzylinders aufweist und dass der Adapter einen Bereich für die Anordnung von Batterien und/oder Akkumulatoren als Energiequelle aufweist, wobei die Batterien und/oder Akkumulatoren als Energiequelle im Gehäuse angeordnet sind und/oder dass der Adapter zumindest im Bereich lösbar mit dem Gehäuse verbunden ist, wobei der Adapter das Gehäuse insbesondere rückseitig zumindest im Bereich, vorzugsweise voll- oder teilflächige verschließt.

Eine erfindungsgemäße Schlüsselbetätigungsvorrichtung mit einem Adapter weist eine Ausnehmung, insbesondere eine Öffnung in dem Adapter auf, die dem Grund nach für die Aufnahme eines seiner Länge nach über eine Oberfläche eines Türblatts hervorstehenden Schließzylinder geeignet ist. Der Adapter dient dazu, die Schlüsselbetätigungsvorrichtung mit dem Türblatt oder einer Rosette zu verbinden. Hierzu kann eine Schraubverbindung und/oder Klebeverbindung vorgesehen sein. Mit dem Adapter verbunden ist ein Gehäuse der Schlüsselbetätigungsvorrichtung. Es besteht auch die Möglichkeit, dass die Ausnehmung nicht einen Teil des Schließzylinders, sondern lediglich ein mechanisches Verbindungselement aufnimmt, welches der Verbindung eines Drehelements auf einer Seite des Türblatts und des Schlosses im Türblatt dient. Diese Ausführung der Erfindung kommt zum Beispiel zum Einsatz, wenn der Schließzylinder als Verbindung zu einem Einsteckschloss bündig mit dem Türblatt abschließt, jedenfalls nicht wesentlich über das Türblatt hervorsteht.

Die erfindungsgemäße Schlüsselbetätigungsvorrichtung weist somit einen Adapter auf, über den einerseits das Gehäuse der Schlüsselbetätigungsvorrichtung mit einer Tür oder dergleichen und andererseits mit dem Schließzylinder verbindbar ist. Dieser Adapter ist erfindungsgemäß plattenförmig ausgebildet und weist eine Öffnung auf, die beispielsweise zur Aufnahme eines Teils der Länge des Schließzylinders vorbereitet ist. Diese Öffnung im Adapter zur Aufnahme eines Teils der Länge des Schließzylinders kann für die wechselbare Aufnahme von Modulen vorbereitet sein. Die Module sind einerseits mit einer Außenkontur entsprechend der Öffnung im Adapter und anderseits mit einer, eine Innenkontur entsprechend einer Außenkontur des Schließzylinders aufweisenden Öffnung ausgebildet.

Die plattenförmige Ausbildung des Adapters erleichtert die Montage an einem Türblatt oder dergleichen einerseits und die Montage des Gehäuses bzw. der Schlüsselbetätigungsvorrichtung am Adapter andererseits. In einen solchen Adapter lassen sich zudem auf einfache Weise Module einsetzen. Unter einer plattenförmigen Ausgestaltung ist eine Ausführung zu verstehen, die eine ausreichend große Fläche zur Befestigung des Adapters an einem Türblatt aufweist und somit eine ebene Fläche bietet, die vorzugsweise vollflächig auf dem Türblatt anzuordnen ist, wobei insbesondere die Öffnung zur Aufnahme des Schließzylinders in dem plattenförmigen Bereich angeordnet ist. Es muss sich hierbei nicht um eine rechtwinklig begrenzte Ausführung handeln. Vielmehr können auch U-förmige, L-förmige oder C-förmige sowie hiervon abweichende Ausgestaltungen vorgesehen sein, die ebenfalls unter dem Begriff plattenförmig zu subsumieren sind.

Ein solcher Adapter ist kostengünstig in der Herstellung. Er kann beispielsweise aus Kunststoff ausgebildet und in einem Spritzgussverfahren hergestellt werden.

Erfindungsgemäß ist vorgesehen, dass der Adapter einen Bereich für die Anordnung von Batterien und/oder Akkumulatoren als Energiequelle aufweist, was zum kompakten Aufbau der Schlüsselbetätigungsvorrichtung beiträgt. Die Energiequelle ist im Gehäuse angeordnet und wird durch eine Trennung des Gehäuses vom Adapter in einfacher Weise zugänglich. Diese Ausgestaltung hat ferner den Vorteil, dass ein Wechsel von Batterien einfach und auch für fachlich nicht geschulte Personen vorgenommen werden kann. Dennoch sind die Batterien und alle weiteren Elemente im Gehäuse ausreichend gegen Feuchtigkeit und/oder Staub geschützt.

Der Bereich des Adapters kann derart ausgebildet sein, dass die Batterien und/oder Akkumulatoren voll- oder teilflächig abgedeckt sind, so dass der Adapter die Batterien und/oder Akkumulatoren über einen abdeckenden Teil des Adapters im Gehäuse ergänzend gehalten werden. Der abdeckende Teil kann diesbezüglich mit seiner Flächennormalen rechtwinklig oder parallel zur Flächennormalen des Türblatts verlaufend ausgerichtet sein. Hierdurch wird eine Bewegung der Batterien und/oder Akkumulatoren aus dem Gehäuse in Richtung des Adapters und/oder relativ zu Seitenwandungen des Gehäuses begrenzt. Vorzugsweise übergreift das Gehäuse den Adapter, so dass eine relative Drehbewegung des Gehäuses zum Adapter aufgrund eines vom Antrieb auf das Gehäuse übertragenen Drehmoments nicht möglich ist. Alternativ kann das Gehäuse in korrespondierenden Ausnehmungen oder zwischen Vorsprüngen des Adapters angeordnet sein.

Es sind verschiedene Schließzylinder bekannt, wobei sich Unterschiede insbesondere auch in der Außenkontur des Schließzylinders ergeben. Um die in ihrer Außenkontur unterschiedlichen Schließzylinder mit der Schlüsselbetätigungsvorrichtung kombinieren zu können, ist die Öffnung im Adapter für die Aufnahme an die größte Außenkontur der unterschiedlichen Schließzylinder angepasst, wobei es hier nicht auf die tatsächliche Kontur, sondern vielmehr auf die maximalen Abmessungen der Schließzylinder in zwei rechtwinklig zueinander verlaufenden Dimensionen (Höhe und Breite) ankommt. Um den Adapter an die Außenkontur des aufzunehmenden Schließzylinders anzupassen, sind Module vorgesehen, die in die Öffnung des Adapters einsetzbar sind. Diese Module haben eine Außenkontur entsprechend der Öffnung im Adapter und sind mit diesem formschlüssig verbindbar. Eine formschlüssige Verbindung stellt eine alternative oder ergänzende Möglichkeit dar. Die Module haben wiederum eine Öffnung, die an die Außenkontur des aufzunehmenden Schließzylinders angepasst ist. Die erfindungsgemäße Schlüsselbetätigungsvorrichtung ist somit universell für verschiedene Schließzylinder verwendbar, wobei die Anpassung an den jeweiligen Schließzylinder über ein kostengünstig, beispielsweise als Kunststoffspritzprodukt herstellbares Modul erfolgen kann und die Montage des Moduls auch von nicht fachlich geschulten Personen in den Adapter im Zuge eines einfachen Einlege- und Verbindungsvorgangs eingebaut werden kann. Es ist nach einer weiteren Ausgestaltung der Erfindung vorgesehen, dass die Öffnung in dem Adapter für die wechselbare Aufnahme von Modulen vorbereitet ist, die einerseits mit einer Außenkontur entsprechend der Öffnung und anderseits mit einer, eine Innenkontur entsprechend einer Außenkontur des Schließzylinders aufweisenden Öffnung ausgebildet sind.

Es wird für die verschiedenen Typen von Schließzylindern in vorteilhafter Weise nur ein Adapter benötigt. Die Anpassung an die verschiedenen Typen von Schließzylindern kann von einem Benutzer der Schlüsselbetätigungsvorrichtung problemlos vor Ort, bei der Montage der Schlüsselbetätigungsvorrichtung am jeweiligen Schloss bzw. Schließzylinder, erfolgen. Der Benutzer wählt dazu das Modul, das eine Innenkontur aufweist, welches der Außenkontur des verbauten Schließzylinders entspricht. Dieses Modul setzt er dann in die Öffnung des Adapters ein, die zur wechselbaren Aufnahme von Modulen vorbereitet ist. Es ist hierfür kein Werkzeug notwendig. Der Adapter kann dann am Schließzylinder umgreifend montiert werden. Anschließend kann das Gehäuse an dem Adapter montiert werden.

In einer bevorzugten Aufführungsform ist vorgesehen, dass die Module Rastelemente, insbesondere Rasthaken und der Adapter im Bereich der Öffnung, die für die wechselbare Aufnahme von Modulen vorbereitet ist, und zu den Rastelementen an den Modulen korrespondierend ausgebildete Rastelemente, insbesondere Rastöffnungen aufweisen. Rastelemente sind in vorteilhafter Weise dazu geeignet, eine schnelle und einfache, insbesondere werkzeugfreie Montage zu ermöglichen und gleichzeitig eine formschlüssige Verbindung zwischen Modul und Adapter zu gewährleisten. Die Ausbildung als Rasthaken und Rastöffnungen eignet sich besonders gut zum lösbaren Einsetzen der Module in den Adapter. Die Module können zerstörungsfrei auch wieder aus dem Adapter herausgenommen werden. Bei einem Umzug oder ggf. anderweitig notwendigen Wechsel auf einen anderen Schließzylinder kann so das im Adapter montierte Modul ausgetauscht und durch ein anderes, für einen anderen Schließzylinder geeignetes Modul ersetzt und montiert werden. Es ist somit nicht notwendig, den Adapter oder gar die ganze Schlüsselbetätigungsvorrichtung zu ersetzen.

Vorzugsweise ist vorgesehen, dass die Öffnung in den Modulen schlüssellochförmig für die Aufnahme eines Euro-Schließzylinders oder eines Schweizer Rundprofils, oval für die Aufnahme eines im Querschnitt ovalen Schließzylinders oder kreisrund für die Aufnahme eines im Querschnitt runden Schließzylinders ausgebildet ist. Es sind somit die gängigsten Typen von Schließzylindern abgedeckt und die Schlüsselbetätigungsvorrichtung flexibel für die Montage an diesen Schließzylinder geeignet.

Eine weitere Ausgestaltung sieht vor, dass das Modul mit einer zu einem Türblatt oder dergleichen ausgerichteten Oberfläche des Adapters im Wesentlichen bündig abschließend im Adapter angeordnet ist. Der Adapter hat also eine ebene Oberfläche, die zu einem Türblatt oder dergleichen ausgerichtet ist. Mit dieser Oberfläche liegt der Adapter folglich an einem Türblatt oder dergleichen an. Um ein möglichst gleichmäßiges Anliegen des Adapters am Türblatt zu gewährleisten, schließt das Modul, wenn es im Adapter montiert ist, bündig mit dieser Oberfläche des Adapters ab. Dies erleichtert die Montage des Adapters an einem Türblatt oder dergleichen und führt zu einer gleichmäßigen Kraftverteilung. Insbesondere eignet sich eine solche Ausgestaltung für eine Klebeverbindung zwischen Türblatt und Adapter. Bei einer Schraubverbindung zwischen Türblatt und Adapter ist die ebene Fläche auch im Bereich des Moduls dahingehend von Vorteil, dass der Adapter vollflächig am Türblatt anliegt und durch die Schraubverbindung kein Verzug im Adapter verursacht wird.

Es kann ebenfalls vorgesehen sein, dass das Modul einen Kragen aufweist, der sich zur Oberfläche des Türblatts erstreckt und für den Eingriff in eine den Schließzylinder aufnehmenden Öffnung dient. Bei dieser Ausgestaltung wird die bestimmungsgemäße Anordnung des Adapters auch dann unterstützt, wenn der Adapter den Schließzylinder nicht oder nur in sehr geringer Länge umgreift. Der Kragen muss hierbei nicht geschlossen ausgebildet sein. Er kann auch aus Teilabschnitten oder Warzen und/oder bolzenartigen Vorsprüngen ausgebildet sein.

In einer weiteren Ausführungsform ist vorgesehen, dass das Modul zwei Bohrungen zur Aufnahme von Schrauben aufweist, welche Schrauben das Modul mit einer Stirnfläche des Schließzylinders verbindet. Für Schließzylinder, die bereits über Bohrungen verfügen, kann so der Adapter mittels dieses Moduls und zweier Schrauben kraftschlüssig mit dem Schließzylinder verbunden werden, ohne dass weitere Bohrungen, beispielsweise am Türblatt, vorgenommen werden müssen. Es sind zudem auch keine weitere Verbindungsmittel notwendig.

Alternativ oder zusätzlich kann vorgesehen sein, dass der Adapter bevorzugt beidseits der Öffnung Bohrungen zur Aufnahme von Schraube zur Befestigung des Adapters an einem Türblatt oder einer Rosette aufweist. So kann der Adapter zusätzlich mit Schrauben am Türblatt oder für den Fall, dass der Schließzylinder keine Bohrungen aufweist, ausschließlich an einem Türblatt oder dergleichen befestigt werden. Die Schrauben können zur Befestigung des Adapters einerseits und der Rosette andererseits an der Tür oder dergleichen verwendet werden.

Alternativ kann für die Befestigung an einem Türblatt oder dergleichen auch vorgesehen sein, dass der Adapter eine zum Türblatt oder dergleichen ausgerichtete Oberfläche aufweist, die zumindest in einem Teilbereich, die Öffnung für den Schließzylinder freistellend, eine Klebeeinrichtung, insbesondere ein doppelseitiges Klebeband oder eine mit einer zur Aktivierung entfernbaren Abdeckung abgedeckte Klebeschicht aufweist. Eine Befestigung mit einer Klebeeinrichtung bietet sich z.B. dann an, wenn der Benutzer der Schlüsseleinrichtung keine Bohrungen an einem Türblatt oder dergleichen vornehmen möchte, weil er z.B. nicht Eigentümer, sondern Mieter ist. Zudem eignet sich eine Klebeeinrichtung auch für Türen, an denen keine oder nur schwer Bohrungen vorgenommen werden können, wie z.B. an Glas- oder Metalltüren. Eine Befestigung mittels Klebeeinrichtung kann zudem mit geringem Aufwand und werkzeugfrei erfolgen.

Eine weitere Ausgestaltung sieht vor, dass der Adapter als Aufnahme für das Gehäuse im Querschnitt U-förmig ausgebildet ist. Es können so platzsparend alle notwendigen Bauteile in dem Adapter bzw. der Schlüsselbetätigungsvorrichtung untergebracht werden. Durch die im Querschnitt u-förmige Ausgestaltung des Adapters werden Randelemente ausgebildet, die an der Außenkontur des Adapters angeordnet sind und sich parallel zur Flächennormalen einer Fläche des Adapters erstrecken. Die Randelemente dienen der Aufnahme des mit dem Adapter zu verbindendem Gehäuse und können auch als staubund/oder feuchtigkeitsdichtes Element zwischen Adapter und Gehäuse dienen.

Der Bereich des Adapters ist vorzugsweise an die Außenkonturen der Batterien und/oder Akkumulatoren angepasst. Hierdurch werden die Batterien und/oder Akkumulatoren bei auf den Adapter aufgesetzten Gehäuse in Ausnehmungen im Adapter fixiert. Die Batterien und/oder Akkumulatoren sind im Gehäuse angeordnet und werden im Adapter abgestützt, so dass sich die Batterien und/oder Akkumulatoren überwiegend mit ihrem Volumen im Gehäuse befinden und dennoch ein Teil des Volumens der Batterien und/oder Akkumulatoren im Bereich des Adapters angeordnet sind. Hierdurch ist eine kompakte Bauweise des Gehäuses im Bereich der Energiequelle möglich. Gleichzeitig sind sämtlich elektrischen Verbindungen im Gehäuse vorhanden, so dass bei einem Batteriewechsel lediglich rein mechanische Verbindungen zwischen Gehäuse und Adapter gelöst werden müssen.

Schließlich kann vorgesehen sein, dass der Adapter über Rastelemente mit dem Gehäuse verbunden ist. Das Gehäuse ist so werkzeugfrei am Adapter montierbar. Es kann zudem auf einfache Weise vom Adapter gelöst werden. Dies ermöglicht unter anderem einen schnellen Zugriff auf z.B. die Batterien. Diese können so mühelos ausgetauscht werden.

Weitere Vorteile und Merkmale ergeben sich aus der nachfolgenden Figurenbeschreibung. Dabei zeigt
- Fig. 1: das Gehäuse einer Schlüsselbetätigungsvorrichtung in einer ersten Ansicht;
- Fig. 2: das Gehäuse einer Schlüsselbetätigungsvorrichtung in drei weiteren Ansichten;
- Fig. 3 bis 7: Durchsichten der Schlüsselbetätigungsvorrichtung mit Blick auf die innenliegenden Elemente;
- Fig. 8: eine Durchsicht einer Schlüsselbetätigungsvorrichtung mit Blick auf ein Drehelement und einen Schließzylinder;
- Fig. 9: die Schlüsselbetätigungsvorrichtung und Schließzylinder in einem Querschnitt mit Blick auf einen Schlüssel;
- Fig. 10: das Drehelement in einer Draufsicht mit einem Schlüssel;
- Fig. 11: eine Platine mit ersten Elementen;
- Fig. 12: das Drehelement mit Aufnahmen und zweiten Elementen;
- Fig. 13: eine seitliche Ansicht des Drehelements zusammen mit der Platine;
- Fig. 14: eine Durchsicht eines Adapters, der Gehäuse mit Schließzylinder verbindet;
- Fig. 15: eine Ansicht des Adapters ohne Gehäuse;
- Fig. 16: eine weitere Ansicht des Adapters;
- Fig. 17: eine weitere Ausführungsform des Adapters mit Öffnung zur Aufnahme von Modulen und einer Klebeeinrichtung;
- Fig.18 und 19: weitere Ansichten des Adapters;
- Fig. 20: Module für den Adapter in verschiedenen Ausführungen;
- Fig. 21: einen Adapter mit einem Euro-Modul;
- Fig. 22: einen Adapter mit einem UK-Modul;
- Fig. 23: einen Adapter mit einem Schweizer Modul;
- Fig. 24: eine erste Ansicht eines Adapters mit einem Skandinavischem Modul und montiertem Gehäuse;
- Fig. 25: eine zweite Ansicht des Adapters mit dem Skandinavischem Modul gem. Fig. 24 und einem Gehäuse und
- Fig. 26: eine Durchsicht durch einen Skandinavischem Zylinder und einem Adapter mit einem Modul.

Fig. 1 zeigt eine erfindungsgemäße Schlüsselbetätigungsvorrichtung 1 in einer ersten Ansicht. Es sind dabei äußere Elemente der Schlüsselbetätigungsvorrichtung 1 zu erkennen. Insbesondere sind zu erkennen ein Gehäuse 2, ein Adapter 5 zur Anordnung an einem Schließzylinder (nicht in Figur 1 dargestellt), ein Drehrad 4 und eine Bedienfläche 3 als Teil des Gehäuses 2.

Eine solche Schlüsselbetätigungsvorrichtung 1 ist in der Regel haus- oder wohnungsinnenseitig an einem Schließzylinder 16 beispielsweise in einer Tür oder dergleichen montiert, wobei der Schließzylinder 16 mit einem nicht näher dargestellten Schloss zur Betätigung einer Falle und/oder eines Riegels des Schlosses zusammenwirkt.

Die Schlüsselbetätigungsvorrichtung 1 umschließt einen in den Schließzylinder 16 eingesteckten Schlüssel 17 (wie dies auch noch im Weiteren aus Fig. 9 und 10 hervorgeht). Der Schlüssel 17 kann z.B. mit Hilfe des Drehrads 4 oder über einen über das Bedienfläche 3 ansteuerbaren Aktuator 6 betätigt werden. Zu dem Zweck verfügt die Bedienfläche 3 z.B. über ein Aktivierungselement 65. Das Öffnen und Schließen des Schließzylinders 16 bzw. des Schlosses mithilfe des in der Schlüsselbetätigungsvorrichtung 1 befindlichen Schlüssels 17 kann also mechanisch durch Drehen des Drehrads 4 oder elektromechanisch mithilfe des Aktivierungselements 65 durch Ansteuerung des Aktuators 6 erfolgen.

Anstelle des Schlüssels 17 kann auch ein Adapterelement vorgesehen sein, das ein in den Schließzylinder oder ein vergleichbares Betätigungselement eingestecktes schlüsselartiges Element mittelbar oder unmittelbar drehfest mit dem Drehrad 4 verbindet.

In einer Ausführungsform ist das Aktivierungselement 65 in Form von zwei Tastern 66 ausgebildet. Der eine Taster 66 kann dabei zum Öffnen und der andere Taster 66 zum Schließen des Schlosses vorgesehen sein.

Fig. 2 zeigt eine Vorderseite, eine Seitenansicht und eine Ansicht der Schlüsselbetätigungsvorrichtung 1 von unten. Als Vorderseite ist die Seite zu verstehen, die im Montagefall an einer Montagefläche (z.B. einem Türblatt oder einer Rosette) dem Bediener zugewandt ist. Zu erkennen ist in der Ansicht der Vorderseite, dass in dieser Ausführungsform das Drehrad 4 eine kreisrunde Grundfläche hat. Zudem ist zu erkennen, dass das Gehäuse 2 eine U-förmige Grundfläche hat. Der Seitenansicht lässt sich entnehmen, dass die Bedienfläche 3 nicht eben mit einer Fläche abschließt, an der das Drehrad 4 befestigt ist, sondern über diese Fläche hinausragt, also eine Art Vorsprung am Gehäuse 2 bildet. Wie aus der Ansicht der Schlüsselbetätigungsvorrichtung 1 von unten zu erkennen ist, ragt das Drehrad 4 ein Stück über den Vorsprung der Bedienfläche 3 am Gehäuse 2 hervor.

Die Fig. 3 bis 7 zeigen Durchsichten durch die Schlüsselbetätigungsvorrichtung 1 aus denen weitere wesentliche, im Inneren der Schlüsselbetätigungsvorrichtung 1 liegende Elemente der Schlüsselbetätigungsvorrichtung 1 hervorgehen.

In Fig. 3 ist zu erkennen, dass das außen angeordnete Drehrad 4 mit einem im Inneren liegenden Drehelement 7 drehfest verbunden ist und mit diesem zusammenwirkt. Dieses Drehelement 7 ist über seinen Zahnkranz 31 mit einem Ausgangsritzel 8 des Aktuators 6 verbunden. Bei dem Aktuator 6 kann es sich z.B. um einen Elektromotor, insbesondere um einen Gleichstrommotor handeln. Der Aktuator 6 ist wiederum mit einer Energiequelle 9, beispielsweise aus Batterien oder Akkumulatoren verbunden. Das Drehelement 7 bzw. der am Drehelement 7 angeordnete Zahnkranz 31 bilden zusammen mit dem Ausgangsritzel 8 ein vom Aktuator 6 angetriebenes Getriebe 13. Der Aktuator 6 ist also über ein Getriebe 13 dauerhaft mechanisch mit dem Drehelement 7 gekoppelt.

Das Drehelement 7 kann mit einer Einrichtung zur Einstellung der aufzuwendenden Kraft für eine Drehung des Drehelements 7 ausgebildet sein. Die Einrichtung kann insbesondere z.B. als Kindersicherung dienen. Die Einrichtung kann ein Aktivierungselement 65 und eine elektrische und/oder mechanische Sperre aufweisen, die über das Aktivierungselement 65 aktivierbar oder deaktivierbar ist. Eine Ausführungsform sieht vor, dass der Aktuator 6 als Gleichstrommotor und die elektrische Sperre als Kurzschlussbremse ausgebildet ist. Die mechanische Sperre kann als gegen das Drehelement 7 wirkende Reibbremse ausgebildet sein. Die Reibbremse ist bevorzugt elektrisch aktivierbar. Die Einstellung der aufzuwenden Kraft für eine Drehung des Drehelements 7 kann über eine zeitanhängige und/oder eine betätigungsabhängige Aktivierung des Aktivierungselements 65 aktivierbar und/oder deaktivierbar ausgebildet sein. Die betätigungsabhängige Aktivierung kann in Form einer bestimmten Tastenkombination erfolgen, z.B. gleichzeitiges Drücken der zwei Taster 66. Die zeitabhängige Aktivierung kann über eine bestimmte Drückdauer erfolgen, z.B. Drücken eines Tasters 66 für 5 Sekunden.

Die Einstellung der Einrichtung kann durch ein optisches Signal, beispielsweise durch eine LED angezeigt werden.

Fig. 4 zeigt eine Durchsicht durch die Rückseite der Schlüsselbetätigungsvorrichtung 1. Rückseite bedeutet, dass dies die Seite ist, die im Montagefall an der Montagefläche, z.B. einem Türblatt anliegt. Zu erkennen sind zum einen Führungen (10, 11) zur Aufnahme von Befestigungselementen (43, 44). Diese dienen in einer Ausführungsform der Befestigung des Adapters 5 an dem Schließzylinder 16. Zum anderen sind die Batterien 47 der Energiequelle 9 zu erkennen. Die Energiequelle 9 kann zudem elektrisch mit der Einrichtung zur Einstellung der aufzuwendenden Kraft für eine Drehung des Drehelements 7 verbunden sein.

Fig. 5 zeigt eine Durchsicht durch die Vorderseite der Schlüsselbetätigungsvorrichtung 1.

Fig. 6 zeigt eine Seitenansicht der Schlüsselbetätigungsvorrichtung 1 mit Durchsicht auf innen liegende Elemente. Es ist wiederum das Drehrad 4 zu erkennen, das außerhalb des Gehäuses 2 angeordnet und mit dem Drehelement 7 im Gehäuse 2 der Schlüsselbetätigungsvorrichtung 1 drehfest verbunden ist. Das Drehrad 4 ist zu diesem Zweck mittels einer Welle-Nabe-Verbindung 12, die einerseits vom Drehrad 4 ins Gehäuse 2 reicht, und andererseits vom Drehelement 7 nach außerhalb des Gehäuses 2 reicht, mit dem Drehelement 7 verbunden. Über das Drehrad 4, das einem Türknauf gelichwirkend ist kann die Schlüsselbetätigungsvorrichtung 1 rein manuell betätigt werden, um eine Falle und/oder einen Riegel eines nicht näher dargestellten Schlosses in einer Tür zu bewegen.

In Fig. 7 sind das Drehrad 4 und das Drehelement 7 zu erkennen, die mittels der Welle-Nabe-Verbindung 12 verbunden sind. Zwischen Drehrad 4 und Drehelement 7 ist eine Platine 15 im Gehäuse 2 angeordnet. Zudem ist der Adapter 5 zu erkennen, der mithilfe von Rastelementen 14 mit dem Gehäuse 2 verbunden ist. Weiterhin ist eine Führung 10 für eine Schraube zu erkennen.

Fig. 8 zeigt die Schlüsselbetätigungsvorrichtung 1 mit Drehrad 4 und Drehelement 7, wobei die Schlüsselbetätigungsvorrichtung 1 an einem Schließzylinder 16 montiert ist.

Fig. 9 zeigt die Schlüsselbetätigungsvorrichtung 1 und den Schließzylinder 16 in einem Querschnitt mit Blick auf einen Schlüssel 17, der einerseits im Schließzylinder 16 steckt und andererseits in einer Aufnahme 18 des Drehelements 7 aufgenommen ist. Es ist die Welle-Naben-Verbindung 12 zwischen Drehrad 4 und Drehelement 7 zu erkennen, wobei hier ergänzend eine Halteschraube 19 vorgesehen ist, die Drehrad 4 und Drehelement 7 miteinander verbindet. Das Drehelement 7 ist in der gezeigten Ausführungsform topfförmig und in Richtung des Drehrads 4 im Wesentlichen geschlossen ausgebildet. In Richtung des Schließzylinders 16 ist das Drehelement 7 im Wesentlichen offen ausgebildet. Eine umlaufende Wandung 21 stellt innenseitig einen Raum 22 zur Verfügung. In diesem, eine Schlüssel- oder Adapterelementaufnahme 27 ausbildenden Raum 22 ist der Schlüssel 17 aufgenommen. Das Drehelement 7 weist zudem einen in den Raum 22 hervorstehenden Vorsprung auf. Dieser Vorsprung ist als im Raum 22 umlaufende Sicke 20 ausgebildet und dient einerseits als Verstärkung des Drehelements 7 und andererseits kann der Schlüssel 17 mit seinem Schlüsselkopf 23 an diesem Vorsprung bzw. die Sicke 20 anliegen, so dass der Schlüssel 17 in Abhängigkeit des Schlüsselkopfes 23 über das Drehelement 7 in Richtung zum Schließzylinder 16 geschoben bzw. gehalten ist. Der Schlüssel 17 ist hier in einer eigentlich unerwünschten Position gezeigt, bei der nämlich die Aufnahme 18 und somit der Schlüssel 17 so stehen, dass der Schlüssel 17 unbeabsichtigt theoretisch geringfügig aus dem Schließzylinder 16 bewegt werden könnte, so dass ein Drehen einer Walze im Schließzylinder 16 nicht mehr möglich wäre. Es sind deshalb Mittel zur Positionsbestimmung vorgesehen und Mittel, um den Schlüssel 17 in einer Position festzustellen, die ein Herausbewegen des Schlüssels aus dem Schließzylinder im voranstehenden Sinn verhindern können. Bei den Mitteln zur Positionsbestimmung handelt es sich um ortsfeste erste Elemente 33, insbesondere Hallsensoren 34 und zweite, relativ zu den ersten Elementen 33 bewegbare Elemente 37, insbesondere Magneten 38. Werden die Magneten 38 an den Hallsensoren 34 vorbeigeführt, werden Signale oder Impulse ausgelöst, die Rückschlüsse auf die Position der Magnete 38 und damit auf die Position des Schlüssels 17 zulassen. Wird bei der Positionsbestimmung eine Position festgestellt, bei der Schlüssel 17 theoretisch geringfügig aus dem Schließzylinder 16 bewegt werden könnte, wird über eine Auswerteeinrichtung eine Aktivierung des nicht aktiven Aktuators 6 ausgelöst oder eine Deaktivierung des aktiven Aktuators 6 ausgeschlossen, sodass der Aktuator 6 das Drehelement 7 um einen Winkelwert verdreht, der ausreicht, um ein unerwünschtes Herausbewegen des Schlüssels 17 aus dem Schließzylinder 16 zu verhindern. Es wird diesbezüglich auch auf die Fig. 11 bis 13 verwiesen.

Hierbei bedeutet "nicht aktiver Aktuator" einen stillstehenden und somit nicht bestromten Aktuator, während ein "aktiver Aktuator" bestromt ist und somit eine bestimmungsgemäße Rotation ausführt.

Weitere Details der Schlüssel- oder Adapterelementaufnahme 27 für den Schlüssel 17 im Drehelement 7 sind aus der Fig. 10 erkennbar.

Fig. 10 zeigt eine Detailansicht des im Gehäuse 2 angeordneten Drehelements 7 mit der Schlüssel- oder Adapterelementaufnahme 27 und dem darin aufgenommenem Schlüssel 17. Zu sehen ist unter anderem eine umlaufendende Wandung 21 des Drehelements 7. Diese Wandung 21 stellt eine Außenmantelfläche 32 Drehelements 7 dar. Das Drehelement 7 dient bestimmungsgemäßen Drehung des Schlüssels 17 zum Öffnen oder Schließen des Schlosses. Die Außenmantelfläche 32 entspricht bei der dargestellten Ausführungsform der Mantelfläche eines Zylinders. Im Bereich der Außenmantelfläche 32 weist das Drehelement 7 einen Zahnkranz 31 auf. Dieser Zahnkranz 31 ist drehfest und einstückig mit dem Drehelement 7 verbunden bzw. ausgebildet. Der Zahnkranz 31 kämmt, wie vorstehend bereits beschrieben mit dem Ausgangsritzel 8 des Getriebes 13.

In Fig. 10 ist zudem zu erkennen, dass das Drehelement 7 zwei Aufnahmen 18 und 24 für einen Teil des Schlüssels 17, insbesondere den Schlüsselkopf 23 oder ein Adapterelement aufweist. Die erste Aufnahme 18 und die zweite Aufnahme 24 sind innerhalb des durch die umlaufende Wandung 21 definierten Raums 22 ausgebildet und verlaufen rechtwinklig zueinander. Die Aufnahmen 18 und 24 weisen zentrisch einen gemeinsamen Bereich 28 auf, der im Wesentlichen kreisförmig ausgebildet ist. Die erste Aufnahme 18 und die zweite Aufnahme 24 haben jeweils zwei Teilbereiche 25 und 26, die an beiden Seiten des gemeinsamen Bereichs 28 angeordnet sind. Jeweils zwei Teilbereiche 25, 26 und der gemeinsame Bereich 28 bilden eine Aufnahme 18, 24. Der gemeinsame Bereich 28 teilt die erste Aufnahme 18 und die zweite Aufnahme 24 in jeweils zwei Teilbereiche 25 und 26 auf. Zudem erstrecken sich die jeweils zwei Teilbereiche 25 und 26 der ersten Aufnahme 18 und der zweiten Aufnahme 24 von dem gemeinsamen Bereich 28 aus bevorzugt radial verlaufend im Drehelement 7.

Die Aufnahmen 18 und 24 sind durch jeweils zwei, zueinander parallel verlaufend und beabstandet angeordnete Wandungen 29 definiert. Der Abstand zwischen den Wandungen 29 entspricht im Wesentlichen der üblichen Materialstärke des Schlüsselkopfes 23 oder des Adapterelements, so dass der Schlüsselkopf 23 oder das Adapterelement spielfrei in der Aufnahme gehalten ist. Die Wandungen 29 können eine geringe Elastizität aufweisen, um unterschiedliche Materialstärken der Schlüsselköpfe 23 oder der Adapterelemente ausgleichen zu können.

Ist der gemeinsame Bereich 28 und die umlaufende Wandung 21 kreisförmig, so bildet der gemeinsame Bereich einen durch die Teilbereiche 25 und 26 unterbrochenen Innenkreis und die umlaufende Wandung 21 einen Außenkreis. Die Wandungen 29 der ersten Aufnahme 18 und der zweiten Aufnahme 24 schließen bevorzugt bündig mit einem freien Randbereich 30 der umlaufenden Wandung 21 des Drehelements 7 ab. Die Aufnahmen 18 und 24 erstecken sich also über den vollen Innendurchmesser der umlaufenden Wandung 21. Ein Teil des Schlüssels 17, insbesondere der Schlüsselkopf 23 oder das Adapterelement greift in die beiden Teilbereiche 25 und 26 der ersten Aufnahme 18 oder der zweiten Aufnahme 24 ein.

Die Fig. 11, 12 und 13 zeigen Komponenten einer Vorrichtung mit der die Position, die Bewegungsrichtung und/oder die Bewegungsgeschwindigkeit des Drehelements 7 relativ zum Gehäuse 2 bestimmt werden kann.

Zu diesem Zweck sind zwei miteinander korrespondierende Elemente als Komponenten vorgesehen und zwar ist wenigstens ein erstes Element 33 ortsfest im Gehäuse 2 angeordnet und wenigstens ein zweites Element 37, das relativ zum ersten Element 33 bewegbar ist, am Drehelement 7 angeordnet. Die miteinander korrespondierenden Elemente 33 und 37 sind bevorzugt elektromagnetisch und/oder elektromechanisch ausgebildet.

Besonders bevorzugt sind die elektromagnetischen Elemente Hallsensoren 34 und Magnete 38 und die elektromechanischen Elemente Mikroschalter und Auslöser. Es kann also sowohl vorgesehen sein, dass nur eine Kombination von Hallsensoren 34 und Magneten 38 bzw. nur eine Kombination von Mikroschaltern und Auslösern vorgesehen ist, als auch, dass zusätzlich zu der Kombination von Hallsensoren 34 und Magneten 38 noch Mikroschalter und Auslöser vorgesehen sind. Es gibt also eine rein elektromagnetische Lösung, eine rein elektromechanische Lösung und eine Lösung, die eine Kombination aus elektromagnetischer und elektromechanischer Lösung darstellt.

Die Anordnung der Hallsensoren 34 und Magnete 38 bzw. der Mikroschalter und Auslöser ist derart, dass die Magneten 38 bei der Drehung des Drehelements 7 an den Hallsensoren 34 vorgeführt werden und derart einen Impuls erzeugen, der in einer Auswerteeinheit erfasst und hinsichtlich der Drehbewegung und/oder Drehgeschwindigkeit ausgewertet wird. Hierdurch kann beispielsweise festgestellt werden, ob sich das Drehelement 7 einem die Drehbewegung begrenzenden Anschlag nähert. Eine solcher Anschlag kann beispielsweise durch die Stellung des Riegels im Schloss und/oder die Endstellung der eingezogenen Falle vorgegeben sein. Erreicht das Drehelement 7 annähernd diesen Anschlag kann die Stromzufuhr zum Aktuator 6 auf der Basis des ausgewerteten Impulses reduziert oder abgeschaltet werden, um einen erhöhten Stromverbrauch in der Anschlagstellung zu vermeiden. Diese Auswertung ist bei einem Betrieb der Schlüsselbetätigungsvorrichtung 1 bei Aktivierung des Aktuators 6 bedeutsam.

Grundsätzlich ist eine solche Schlüsselbetätigungsvorrichtung 1 in Gebäude innenseitig an einer Tür angeordnet. Über das Drehelement 7 kann die Schlüsselbetätigungsvorrichtung 1 vom Inneren des Gebäudes aus manuell zur Drehung des Schlüssels 17 im Schließzylinder 16 benutzt werden. Von außerhalb des Gebäudes ist die Schlüsselbetätigungsvorrichtung 1 nicht zugänglich, so dass eine Betätigung der Schlüsselbetätigungsvorrichtung 1 nur durch Aktivierung des Aktuators 6 erfolgen kann. Zu diesem Zweck kann eine Einrichtung zur Eingabe eines Schlüsselgeheimnisses im Außenbereich des Gebäudes vorgesehen sein. Hierbei kann es sich um eine Tastatur zur Eingabe einer bestimmten Ziffern- oder Buchstabenkombination handeln, die bei Übereinstimmung mit dem Schlüsselgeheimnis den Aktuator 6 mit der Energiequelle 9 zusammenschaltet, so dass der Aktuator 6 den Schlüssel 17 drehend antreibt. Es sind andere Übermittlungsmethoden für das Schlüsselgeheimnis möglich, wie beispielsweise die Verwendung eines Transponders, eines Lesegeräts für biometrischen Daten, wie eines Fingerabdrucks oder eines Irisscans oder auch die Übermittlung des in einem Smartphone oder dergleichen gespeicherten Schlüsselgeheimnisses. Die Übertragung des Schlüsselgeheimnisses erfolgt bevorzugt drahtlos.

In dem in Fig. 11 gezeigten, bevorzugten Ausführungsbeispiel sind erste Elemente 33 auf einer Platine 15 angeordnet. Die ersten Elemente 33 sind hier die Hallsensoren 34. Die Platine 15 mit den Hallsensoren 34 ist im Gehäuse 2 ortsfest verbaut und weist Bohrungen 35 auf, durch die Schrauben 40 geführt werden, mit denen die Platine 15 mit dem Gehäuse 2 oder anderen ortsfesten Komponenten der Schlüsselbetätigungsvorrichtung 1 kraftschlüssig verbunden sind.

In Fig. 12 ist eine bevorzugte Ausführungsform der zweiten, bewegbaren Elemente 37 und ihre Anordnung Gehäuse 2 dargestellt. Das in Fig. 12 dargestellte Drehelement 7 weist über seinen Umfang verteilt Aufnahmen 36 auf, die in gleichmäßigen Winkelabständen zueinander angeordnet sind. Die Aufnahmen 36 sind also in regelmäßigen Abständen auf einer Kreisbahn angeordnet. Die Aufnahmen 36 sind mit zweiten Elementen 37 besetzbar. Im gezeigten Beispiel sind sie mit Magneten 38 besetzt. Die zweiten Elemente 37, im Beispiel also die Magnete 38, sind in auf der Kreisbahn in bestimmten Winkelabständen zueinander angeordnet. Die Aufnahmen 36 können in Abhängigkeit einer gewünschten Funktion der Schlüsselbetätigungsvorrichtung 1 mit Magneten 38 besetzt werden.

Im konkreten, in der Fig. 12 gezeigten Beispiel weist das Drehelement 7 drei Magnete 38 auf, die jeweils um 120° versetzt zueinander auf einer Kreisbahn angeordnet sind. Es sind zudem erste Elemente 33, d.h. in diesem Beispiel Hallsensoren 34, zu erkennen, die auf einer im Gehäuse 2 ortsfest angeordneten Platine 15 derart angeordnet sind, dass die Anordnung der ersten Elemente 33 auf einer Kreisbahn erfolgt, die im Wesentlichen mit der Kreisbahn übereinstimmt, auf der die Aufnahmen 36 angeordnet sind. Die ersten Elemente 33, insbesondere die Hallsensoren 34, sind ebenso wie die zweiten Elemente 37 auf der Kreisbahn in bestimmten Winkelabständen angeordnet. Im konkreten Beispiel sind vier Hallsensoren 34 ortsfest auf einer Kreisbahn im Gehäuse 2 jeweils um 90° versetzt zueinander angeordnet. Andere Winkelabstände und/oder Anzahlen von Magneten 38 und/oder Hallsensoren 34 sind möglich und die Aufnahmen 36 lassen eine vereinfachte Bestückung zumindest herstellerseitig zu.

Wesentlich ist, dass die Anzahl der ersten Elemente 33, insbesondere der Hallsensoren 34 bevorzugt ungleich der Anzahl der zweiten Elemente 37, insbesondere der Magnete 38 ist. Mit Bezug auf die Winkelabstände ist wesentlich, dass die Winkelabstände der ersten Elemente 33 und der zweiten Elemente 37 nicht übereinstimmen, sodass ein vollständiges Übereinanderliegen aller ersten Elemente 33 über allen zweiten Elementen 37 vermieden wird. Es können sich dazu die Winkelabstände der ersten Elemente 33 untereinander unterscheiden oder die Winkelabstände der zweiten Elemente 37 untereinander unterscheiden oder die Winkelabstände der ersten Elemente 33 von den Winkelabständen der zweiten Elemente 37 unterscheiden oder sowohl die Winkelabstände der ersten Elemente 33 untereinander unterscheiden und/oder die Winkelabstände der zweiten Elemente 37 untereinander unterscheiden als auch die Winkelabstände der ersten Elemente 33 von den Winkelabständen der zweiten Elemente 37 unterscheiden. Das gezeigte Beispiel ist eines, bei dem sich die Winkelabstände der ersten und der zweiten Elemente 37 untereinander nicht unterscheiden (die Hallsensoren 34 sind untereinander jeweils um 90° und die Magnete 38 untereinander um jeweils 120° versetzt), sondern die Winkelabstände der ersten Elemente 33 unterscheiden sich von den Winkelabständen der zweiten Elemente 37, durch die Anordnung in Winkelabständen von 90° zur Anordnung in Winkelabständen von 120°. Es wäre im Unterschied dazu z.B. auch denkbar, den ersten Magneten 38 zum zweiten Magneten 38 in einem Winkelabstand von 120° anzuordnen und den zweiten Magneten 38 zum dritten Magneten 38 in einem Winkelabstand von 60° anzuordnen, so dass der Winkelabstand vom dritten Magneten 38 zum ersten Magneten 38 180° wäre. Über diese Variabilität lässt sich ein größerer Datensatz generieren, der der Auswertung von Drehrichtung und/oder Drehgeschwindigkeit bzw. Stellung des Drehrades 4 relativ zum Gehäuse 2 dient.

Ein zweites, nicht in den Figuren dargestelltes Ausführungsbeispiel, das insbesondere ein Beispiel für eine Vorrichtung zur Positionsbestimmung der Schlüssel- oder Adapterelementaufnahme 27 in einer Winkelstellung relativ zum Schließzylinder 16 darstellt, unterscheidet sich von dem vorstehend erläuterten Beispiel dadurch, dass in diesem Fall die Anzahl der ersten Elemente 33, d.h. insbesondere der Hallsensoren 34, gleich der Anzahl der zweiten Elemente 37, insbesondere der Magnete 38, ist, wobei zumindest zwei Stellungen der Schlüssel- oder Adapterelementaufnahme 27 erfassbar sind. Alternativ können als erste Elemente 33 Auslöser und als zweite Elemente 37 Mikroschalter vorgesehen sein. Bevorzugt weist das Drehelement 7 zwei Magnete 38 oder Mikroschalter auf, die jeweils um 180° versetzt zueinander auf einer Kreisbahn angeordnet sind und dass zwei Hallsensoren 34 oder Auslöser ortsfest auf einer Kreisbahn im Gehäuse 2 jeweils um 180° versetzt zueinander angeordnet sind.

Steht das Drehelement 7 in einer Position, in der sich die Hallsensor 34 und Magnet 38 bzw. Mikroschalter und Auslöser exakt gegenüberstehen und repräsentiert die Position eine Stellung des Schlüssels 17 relativ zum Schließzylinder, in der der Schlüssel 17 beispielsweise unbeabsichtigt durch eine Schlag geringfügig aus dem Schließzylinder 16 bewegt werden könnte, erzeugen die Elemente Hallsensor 34 und Magnet 38 oder Mikroschalter und Auslöser ein Signal, dass über die Auswerteeinrichtung ein Aktivierung des Aktuators 6 initiiert, so dass der Aktuator 6 des Drehelement 7 um einen Winkel verdreht, der ausreicht, dass der Schlüssel 17 im Schließzylinder 16 soweit gedreht wird, dass eine relative Bewegung des Schlüssels 17 in Längsachsenrichtung des Schließzylinders 16 ausgeschlossen ist.

Fig. 13 zeigt eine seitliche Ansicht der Platine 15, des Drehelements 7 und des Schließzylinders 16. Hier ist noch mal besonders gut zu erkennen, dass erste Elemente 33 in Form von Hallsensoren 34 ortsfest auf der Platine 15 angeordnet sind. Die zweiten, relativ zu den ersten Elementen bewegbaren Elemente 37 sind die Magnete 38. Diese Magnete 38 sind auf einem Getriebezahnrad 39 des Drehelements 7 angeordnet. Das Getriebezahnrad 39 greift in das Antriebsritzel 8 ein. Wird nun das Drehelement 7 in eine Drehbewegung versetzt, entweder indem der Aktuator 6 das Getriebe 13 antreibt oder durch manuelle Betätigung des Drehrads 4, so werden die bewegbaren Elemente 37 an den ortsfesten Elementen 33 vorbeigeführt und ein Impuls ausgelöst. In dem Ausführungsbeispiel mit den Hallsensoren 34 und den Magneten 38 wird ein elektromagnetischer Impuls ausgelöst, es kann aber je nach Ausführungsform auch ein elektromechanischer oder sowohl ein elektromechanischer als auch ein elektromagnetischer Impuls ausgelöst werden.

Das Funktionsprinzip der Positions- bzw. Bewegungsrichtung- oder Bewegungsgeschwindigkeitsbestimmung mithilfe von Hallsensoren und Magneten basiert darauf, dass Hallsensoren, wenn sie von einem senkrecht zu ihrer Halbleiterschicht verlaufenden Magnetfeld durchflossen werden, eine Ausgangsspannung liefern. Diese Ausgangsspannung wird auch Hall-Spannung genannt. Hallsensoren haben zu diesem Zweck in der Regel vier Elektroden. Von diesen vier Elektroden dienen zwei dazu, einen Strom einzuspeisen und zwei, orthogonal zu den ersten beiden liegende Elektroden, dienen als Messelektroden. Die Funktion der Elektroden kann reihum vertauscht werden. Dies entspricht einem Spinning-Current-Betrieb. Die Messelektroden messen die Hall-Spannung. In dem Moment, in dem sich also ein Magnet einem Hallsensor nähert, steigt die Hall-Spannung an, entfernt sich der Magnet wieder, fällt die Hall-Spannung ab. Dieses Ansteigen bzw. Abfallen der Spannung entspricht dem elektromagnetischen Impuls, der bei einem Vorbeiführen eines Magneten an einem Hallsensor ausgelöst wird. Die Hallsensoren können als diskrete Hallsensoren oder als integrierte Hallsensoren ausgebildet sein. Integrierte Hallsensoren sind im Unterschied zu diskreten Hallsensoren in Schaltkreise integriert, wobei in den Schaltkreisen eine Signalverstärkung, Analog-Digital-Umsetzung oder eine digitale Signalverarbeitung erfolgen kann. Als Bauformen kommen z.B. eine Rechteckform, eine Schmetterlingsform oder eine Kreuzform in Frage.

Die Position und/oder die Bewegungsrichtung und/oder die Bewegungsgeschwindigkeit des Drehelements 7 relativ zum Gehäuse 2 wird gemäß Ausführungsbeispiel also bestimmt, indem ein Hallsensor 34 ortsfest im Gehäuse 2 angeordnet wird und ein relativ zum Hallsensor 34 bewegbarer Magnet 38 am Drehelement 7 am Hallsensor vorbeigeführt wird und einen elektromagnetischen Impuls auslöst, der hinsichtlich der Position und/oder der Bewegungsrichtung und/oder der Bewegungsgeschwindigkeit des Drehelements 7 relativ zum Gehäuse 2 ausgewertet wird. Über die Positionsbestimmung hinaus kann so kontinuierlich bzw. dynamisch während der ganzen Zeit der Drehbewegung des Drehelements 7 die Bewegungsrichtung und/oder der Bewegungsgeschwindigkeit des Drehelements 7 bestimmt werden. Dies ist insbesondere dann vereinfacht der Fall, wenn die Anzahl der Hallsensoren 34 ungleich der Anzahl der Magnete 38 ist bzw. die Winkelabstände auf einer der beiden und/oder den beiden Kreisbahnen unterschiedlich sind.

Bei dem Ausführungsbeispiel einer Vorrichtung zur Positionsbestimmung der Schlüssel-oder Adapterelementaufnahme 27 in einer Winkelstellung relativ zum Schließzylinder 16 erfolgt die Positionsbestimmung dadurch, dass ein erstes Element 33 ortsfest im Gehäuse 2 angeordnet wird und ein zweites, relativ zum ersten Element 33 bewegbares und mittelbar oder unmittelbar an der Schlüssel- oder Adapterelementaufnahme 27 angeordnetes Element 37 am ersten Element 33 vorbeigeführt wird und einen elektromechanischen und/oder elektromagnetischen Impuls auslöst, der hinsichtlich der Position der Schlüssel- oder Adapterelementaufnahme 27 relativ zum Gehäuse 2 ausgewertet wird, wobei eine statische Gegenüberstellung der beiden Elemente 33 und 37 als Impuls erfasst wird, die eine bestimmte Position der Schlüssel- oder Adapterelementaufnahme 27 in einer Winkelstellung relativ zum Schließzylinder 16 repräsentiert, und ein Signal zur Aktivierung des Aktuators 6 erzeugt, sodass der Aktuator 6 über einen bestimmten Winkel bewegt wird, bis die Elemente 33 und 37 nicht mehr statisch einander gegenüber stehen und somit auch keinen Impuls mehr erzeugen.

Als Adapterelement zur Aufnahme in die Schlüssel- oder Adapterelementaufnahme 27 kommen sowohl form- als auch kraftschlüssig mit der Schlüssel- oder Adapterelementaufnahme 27 verbindbare Vorrichtungen in Frage, wie beispielsweise Adapterelemente mit einem endseitig angeordneten polygonalen Kopf, der in die Schlüssel- oder Adapterelementaufnahme 27 einsteckbar ist.

Mithilfe der beschriebenen Mittel und Verfahren zur Positionsbestimmung lässt sich also ermitteln, ob das Drehelement 7 und somit der Schlüssel 17 in einer Position steht, die ein Herausbewegen des Schlüssels 17 ermöglicht. Üblicherweise sind Positionen, in denen der Schlüssel 17 aus dem Schließzylinder 16 herausbewegbar ist, solche, bei denen der Schlüssel 17 senkrecht oder waagerecht (abhängig von der Ausgestaltung des Schließzylinders und des Schlüssels) im Schließzylinder 16 steckt. Positionen, bei denen der Schlüssel 17 hin- und herbewegbar ist, sind unerwünscht, da dies gleichbedeutend damit ist, dass der Schlüssel 17 ungewollt ein Stück aus dem Schließzylinder 16 bewegt ist und mit dem auch nur geringfügig aus dem Schließzylinder 16 bewegten Schlüssel 17 könnte dann eine ordnungsgemäße Betätigung ausgeschlossen sein, da die Drehbewegung durch zumindest einen nicht in einer Freigabeposition stehenden Stift im Inneren des Schließzylinders 16 blockiert wäre. Wird also eine Position, die ein Herausbewegen des Schlüssels 17 aus dem Schließzylinder ermöglicht, ermittelt, so wird das Drehelement 7 vom Aktuator 6 aus dieser Position herausgedreht. Die Ermittlung der Position kann bei einer Betätigung der Schlüsselbetätigungsvorrichtung 1 kontinuierlich bzw. dynamisch, d.h. während der ganzen Zeit der Drehbewegung, oder statisch, d.h. erst wenn die Drehbewegung, also z.B. ein Öffnungs- oder Schließvorgang, beendet ist, erfolgen. Die Bestimmung der Bewegungsrichtung kann dazu dienen, einen Öffnungs- bzw. Schließvorgang zu identifizieren. Die Bewegungsgeschwindigkeit kann bestimmt und angepasst werden.

Fig. 14 zeigt eine Ausführungsform des Adapters 5 mithilfe dessen das Gehäuse 2 mit einer Tür oder dergleichen und/oder dem Schließzylinder 16 verbindbar ist. Der Adapter 5 ist plattenförmig ausgebildet, wie dies insbesondere auch den Fig. 15 und 16 entnommen werden kann, und weist eine Öffnung 41 zur zumindest teilweisen Aufnahme eines Teils der Länge eines Schließzylinders 16 auf.

In Fig. 14 ist ferner zu erkennen, dass der Schließzylinder 16 teilweise von dem Adapter 5 aufgenommen ist. Der Schließzylinder 16 ragt also beispielsweise einige Millimeter aus dem Türblatt bzw. dem Schlossschild hervor. Auf diesen Teil des Schließzylinders 16 wird der Adapter 5 mit seiner entsprechenden Öffnung 41 gesetzt, so dass der Schließzylinder 16 formschlüssig in der Öffnung 41 aufgenommen ist. Zur kraftschlüssigen Verbindung des Adapters 5 mit dem Schließzylinder 16 ist eine Befestigung mittels Befestigungselementen in Form einer Schraube 43 und zwei federbelasteten Bolzen 44 vorgesehen. Im Adapter 5 sind zur Aufnahme der Schraube 43 und der Bolzen 44 Führungen 10, 11 vorgesehen, die in Richtung der Außenfläche 48 des Schließzylinders 16 verlaufend ausgerichtet sind. Im Montagefall sind die Befestigungselemente 43, 44 also in Kontakt mit der Außenfläche 48 bzw. Mantelfläche des Schließzylinders 16. Über die Schraube 43 und die Bolzen 44 kann der Adapter 5 relativ zum Schließzylinder 16 eingestellt und fixiert werden. Ergänzend kann eine Verklebung des Adapters 5 mit dem Türblatt vorgesehen sein.

Wie aus einer Zusammenschau der Fig. 15 bis 17 hervorgeht, hat die Öffnung 41 zur Aufnahme des Schließzylinders 16 einen kreisförmigen Bereich 46, um den herum drei Führungen 10, 11 angeordnet sind. Die drei Führungen 10, 11 lassen sich insbesondere der Fig. 15 entnehmen. Eine Führung 10 zur Aufnahme einer Schraube 43 ist der Ausführungsform gemäß radial verlaufend zum kreisförmigen Bereich 46 der Öffnung 41 ausgebildet. Die zwei Führungen 11 zur Aufnahme der federbelasteten Bolzen 44 sind insbesondere sekantial ausgerichtet. Besonders bevorzugt ist vorgesehen, dass die sekantial ausgerichteten Führungen 11 in gleichen Winkelabständen zur radial ausgerichteten Führung 10 angeordnet sind und dass der Winkelabstand zwischen den sekantial ausgerichteten Führungen 11 kleiner ist als der Winkelabstand der radial ausgerichteten Führung 10 und jeder sekantial ausgerichteten Führung 11. Der Winkel zwischen der radial ausgerichteten Führung 10 und jeder der beiden sekantial ausgerichteten Führungen 11 ist also der Ausführungsform gemäß größer als der Winkel zwischen den beiden sekantial ausgerichteten Führungen 11. Der Winkelabstand zwischen der radialen Führung 10 und jeder der beiden sekantialen Führungen 11 entspricht somit z.B. einem stumpfen Winkel und der Winkelabstand der beiden sekantialen Führungen 11 untereinander einem spitzen Winkel. In der gezeigten Ausführungsform sind die Winkelabstände zwischen der radial ausgerichteten Führung 10 und jeder sekantial ausgerichteten Führung 11 identisch.

In Fig. 15 und 16 sind zudem die Rastelemente 14 zu erkennen, mit denen der Adapter 5 mit dem Gehäuse 2 verbunden werden kann.

Wie dies insbesondere aus Fig. 15 erkennbar ist, weist der Adapter 5 zudem einen Bereich 45 für die Anordnung oder Installation der Energiequelle 9 auf. In diesem Bereich 45 können insbesondere Batterien 47 und/oder Akkumulatoren aufgenommen werden. Der Bereich 45 kann dazu an die Außenkonturen von handelsüblichen Batterien 47 bzw. Akkumulatoren angepasst sein. Durch eine Trennung des Gehäuses 2 vom Adapter 5, der an dem Schließzylinder 16 und ggfs. am Türblatt fixiert ist, werden die Batterien 47 für einen Austausch zugänglich.

Der Fig. 16 lässt sich zudem noch entnehmen, dass der Adapter 5 als Aufnahme für das Gehäuse 2 im Querschnitt U-förmig ist und beidseits der Öffnung 41 zur Aufnahme des Schließzylinders 16 Bohrungen 49 zur Aufnahme von Schrauben zur Befestigung des Adapters 5 an einem Türblatt oder dergleichen aufweist. Insbesondere können auf jeder Seite der Öffnung 41 zwei Bohrungen 49 vorgesehen sein. Der Abstand zwischen den Bohrungen 49 beidseits der Öffnung 41 kann z.B. dem Abstand entsprechen, den handelsübliche Türrosetten als Bohrabstand aufweisen.

Die Fig. 17 bis 19 zeigen eine weitere Ausführungsform eines Adapters 5. Auch dieser Adapter 5 ist plattenförmig und im Querschnitt U-förmig ausgebildet und weist eine Öffnung 50 zur teilweisen Aufnahme eines Teils der Länge des Schließzylinders 16 auf. In diese Öffnung 50 können Module 55 aufgenommen werden, wie sie beispielsweise in Fig. 20 dargestellt sind. Der Adapter 5 ist für die wechselbare Aufnahme von solchen Modulen 55 vorbereitet. Die Module 55 sind so ausgebildet, dass sie einerseits eine Außenkontur aufweisen, die der Öffnung 50 im Adapter 5 entspricht und andererseits eine Öffnung 50 mit einer Innenkontur 56 aufweisen, die der Außenkontur eines Schließzylinders 16 entspricht, wobei die Module 55 eine Anpassung des Adapters 5 an unterschiedliche Schließzylinder 16 ermöglichen. Wie sich den Fig. 17 bis 20 entnehmen lässt, ist die Öffnung 50 im Adapter 5 und somit auch die Module 55 in der gezeigten Ausführungsform oval ausgebildet.

In Fig. 20 sind beispielhaft vier Module 55 dargestellt, die alternativ in die Öffnung 50 im Adapter 5 einsetzbar sind. Die Öffnungen 50 in den Modulen 55 sind bevorzugt schlüssellochförmig für die Aufnahme eines Euro-Schließzylinders oder eines Schweizer Rundprofils, oval für die Aufnahme eines im Querschnitt ovalen Schließzylinders oder kreisrund für die Aufnahme eines im Querschnitt runden Schließzylinders ausgebildet. Die gezeigten Module 55 eignen sich somit je nach Innenkontur 56 z.B. für einen Euro-Schließzylinder 59, einen UK Oval-Schließzylinder 61, einen Schweizer Rundprofil-Schließzylinder 62 oder einen Skandinavischen Oval-Schließzylinder 63. Die im Querschnitt ovale Ausführung der Module 55 hat den Vorteil, dass alle Module in die Öffnung 50 des Adapters 5 alternativ einsetzbar sind, so dass der Adapter 5 mit gängigen Außenkonturen der Schließzylinder 16 in den Modulen 55 kombinierbar ist. Es lassen sich zudem bei Bedarf auch weitere, von den gängigen Außenkonturen abweichende Konturen herstellen.

Die Module 55 sollen wechselbar, d.h. nach Belieben austauschbar in der Öffnung 50 des Adapters 5 eingesetzt werden können. Die Module 55 weisen deshalb Rastelemente, insbesondere Rasthaken 54 und der Adapter 5 im Bereich der Öffnung 50 zu den Rastelementen an den Modulen 55 korrespondierend ausgebildete Rastelemente, insbesondere Rastöffnungen 53 auf. Wie sich der Fig. 20 entnehmen lässt, weisen die Module 55 also bevorzugt Rastelemente in Form von Rasthaken 54 auf, die gemäß Ausführungsbeispiel beidseitig am Außenrand des Moduls 55 ausgebildet sind. Die Rastöffnungen 53 sind, wie dies in Fig. 18 und 19 zu sehen ist, bevorzugt schlitzförmig ausgebildet. Im montierten Zustand greifen die Rasthaken 54 in die Rastöffnungen 53 ein. Die Module 55 werden also in den Adapter 5 eingeclipst. Die Rastelemente 53, 54 dienen somit der kraftschlüssigen, aber dennoch lösbaren Verbindung eines Moduls 55 mit einem Adapter 5.

Zusätzlich zu den Rastelementen 53, 54 können noch Anschlagelemente 57 und Anschlagflächen 52 vorgesehen sein, wie sich dies auch den Fig. 18 bis 20 entnehmen lässt. Im montierten Zustand stehen die Anschlagelemente 57 eines Moduls 55 in Wirkverbindung zu den Anschlagflächen 52 eines Adapters 5. Sie bilden eine formschlüssige Verbindung zwischen Modul 55 und Adapter 5. Sie tragen somit zur gegen Verrutschen gesicherten Verbindung zwischen Modul 55 und Adapter 5 bei.

Die Fig. 17 und 18 zeigen eine Ansicht des Adapters 5, bei der die Oberfläche 60 des Adapters 5 zu sehen ist, die im endmontierten Zustand an einem Türblatt oder dergleichen anliegt. Diese Oberfläche 60 des Adapters ist einem Benutzer der Schlüsselbetätigungsvorrichtung 1 zugewandt, wenn der Benutzer ein Modul 55 in den Adapter 5 einführt. Um das Modul einzuführen, kann der Benutzer das Modul 55 z.B. mit zwei Fingern greifen, die Rasthaken 54 dabei leicht zusammendrücken, die Rasthaken 54 in die Rastöffnungen 53 einführen und dort durch Lösen des Drucks einrasten lassen. Im montierten Zustand ist dann das Modul 55 bevorzugt mit der zu einem Türblatt oder dergleichen ausgerichteten Oberfläche 60 des Adapters 5 bündig abschließend im Adapter 5 angeordnet.

Die zu einem Türblatt oder dergleichen ausgerichteten Oberfläche 60 kann zumindest in einem Teilbereich, die Öffnung 50 für den Schließzylinder 16 freistellend, eine Klebeeinrichtung 51 aufweisen, wie dies in Fig. 17 zu sehen ist. Die Klebeeinrichtung 51 weist ebenfalls eine Öffnung auf und zwar in dem Bereich, in dem der Adapter 5 eine Öffnung 50 für den Schließzylinder 16 aufweist. Die Klebeeinrichtung 51 kann bevorzugt ein doppelseitiges Klebeband oder eine mit einer zur Aktivierung entfernbaren Abdeckung abgedeckte Klebeschicht sein. Der Adapter 5 kann also mittels der Klebeeinrichtung 51 an dem Türblatt oder dergleichen befestigt werden.

Alternativ oder zusätzlich kann der Adapter 5 mit Schrauben an einem Türblatt befestigt werden. Der Adapter 5 weist dazu bevorzugt beidseits der Öffnung 50 Bohrungen 49 zur Aufnahme von Schrauben auf.

Eine weitere Ausführungsform sieht vor, dass das Modul 55 zwei Bohrungen 58 zur Aufnahme von Schrauben aufweist, welche Schrauben das Modul 55 mit einer Stirnfläche 64 des Schließzylinders 16 verbindet. Die Bohrungen 58 sind in Fig. 20 und Fig. 26 zu sehen. Der Adapter 5 weist entsprechend zwei Bohrungen im Bereich der Öffnung 50 zur Aufnahme von Modulen 55 auf.

Fig. 21 zeigt einen Adapter 5 mit einem Modul 55 für einen Euro-Schließzylinder 59 und einen Euro-Schließzylinder 59, von dem ein Teil der Länge des Euro-Schließzylinders 59 im Adapter 5 aufgenommen ist. Der Adapter 5 ist somit über das Modul 55, das eine Innenkontur 56 aufweist, die der Außenkontur des Euro-Schließzylinders 59 entspricht, mit dem Euro-Schließzylinder 59 verbunden.

In gleicher Weise zeigt Fig. 22 einen Adapter 5 mit einem Modul 55 für einen UK Oval-Schließzylinder 61 und einen UK Oval-Schließzylinder 61 und Fig. 23 einen Adapter mit einem Modul 55 für ein Schweizer Rundprofil und einen Schweizer Rundprofil-Schließzylinder 62.

In Fig. 24 ist ein Adapter 5 mit einem Modul 55 für einen Skandinavischen Oval-Schließzylinder 63 zu sehen. Das Gehäuse 2 ist in dieser Figur mittels der Rastelemente 14 für die Gehäusebefestigung am Adapter 5 befestigt. Die Rundung des U-förmigen Adapters 5 weist in diesem Fall in die entgegengesetzte Richtung zu der Richtung, in der sie bei den vorherigen Figuren weist. Dies hängt mit den Bohrungen im Skandinavischen Oval-Schließzylinder 63 zusammen. Diese befinden sich, wenn der Schließzylinder 63 in einer Tür montiert ist, oberhalb der Öffnung für den Schlüssel 17. Da der Adapter 5 jedoch für alle Modultypen 55 gleich aufgebaut sein soll, müssen die Bohrungen 58 für den Skandinavischen Oval-Schließzylinder 63 im Adapter 5 zwischen dem Bereich für die Energiequelle 9 und dem kreisförmigen Bereich 46 liegen. Für die Montage am Skandinavischen Oval-Schließzylinder 63 muss der Adapter 5 und damit die Schlüsselbetätigungsvorrichtung 1 um 180° gedreht werden im Vergleich zu einer Montage an den anderen gezeigten Schließzylindern. Bei einer Montage an einer Tür oder dergleichen weist also im Falle eines Skandinavischen Oval-Schließzylinders 63 das Drehrad 4 nach unten (s. auch Fig. 25), bei den anderen gezeigten Schließzylindertypen hingegen nach oben.

Die Erfindung ist insbesondere in Verbindung mit bekannten Schließzylindern 16 und den damit verwendeten Schlüssel 17 beschrieben. Ein solcher Schließzylinder 16 muss nicht einstückig ausgebildet sein. Vielmehr können auch zweistückig ausgebildete Schließelemente vorgesehen sein, die einerseits einen Hebel zur Betätigung eines Schlosses, insbesondere zum Bewegen einer Falle und/oder eines Riegels und andererseits ein Verbindungselement zwischen den beiden Teilen des Schließelements aufweisen. Ein solches Schließelement, das wiederum auch einstückig ausgebildet sein kann ist im Sinne der Erfindung als Betätigungselement zu bezeichnen und muss eine relativ im Schloss drehbares Element aufweisen, welches über den Hebel die Mechanik des Schlosses antreiben kann. Die Erfindung kann beispielsweise auch nach Entfernen eines Teils eines solchen Schließelements mit dem verbleibenden Teil des Schließelements durch einen Anschluss an das Verbindungselement verwendet werden. Hierzu kann ein Adapterelement vorgesehen sein.

### Bezugszeichen

- 1: Schlüsselbetätigungs-einrichtung
- 2: Gehäuse
- 3: Bedienfläche
- 4: Drehrad
- 5: Adapter
- 6: Aktuator
- 7: Drehelement
- 8: Ausgangsritzel
- 9: Energiequelle
- 10: Führung Schraube
- 11: Führung Bolzen
- 12: Welle-Nabe-Verbindung
- 13: Getriebe
- 14: Rastelement (Adapter mit Gehäuse)
- 15: Platine
- 16: Schließzylinder
- 17: Schlüssel
- 18: erste Aufnahme
- 19: Halteschraube
- 20: Sicke
- 21: umlaufende Wandung
- 22: Raum
- 23: Schlüsselkopf
- 24: zweite Aufnahme
- 25: erster Teilbereich
- 26: zweiter Teilbereich
- 27: Schlüssel- oder Adapterelementaufnahme
- 28: gemeinsamer Bereich
- 29: Wandung (Teilbereich)
- 30: freier Randbereich
- 31: Zahnkranz
- 32: Außenmantelfläche (umlaufende Wandung)
- 33: erstes Element
- 34: Hallsensor
- 35: Bohrung (Platine)
- 36: Aufnahme
- 37: zweites Element
- 38: Magnet
- 39: Getriebezahnrad
- 40: Schraube (Platine)
- 41: Öffnung (Aufnahme Schließzylinder)
- 42: Befestigungselement
- 43: Schraube (Adapter)
- 44: Bolzen (Adapter)
- 45: Bereich für Energiequelle
- 46: kreisförmiger Bereich
- 47: Batterie
- 48: Außenfläche (Schließzylinder)
- 49: Bohrung (Adapter)
- 50: Öffnung (Aufnahme Module)
- 51: Klebeeinrichtung
- 52: Anschlagfläche
- 53: Rastöffnung
- 54: Rasthaken
- 55: Modul
- 56: Innenkontur
- 57: Anschlagelement
- 58: Bohrung (Modul)
- 59: Euro-Schließzylinder
- 60: Oberfläche zur Ausrichtung
- 61: UK Oval-Schließzylinder
- 62: Schweizer Rundprofil-Schließzylinder
- 63: Skandinavischer Oval-Schließzylinder
- 64: Stirnfläche (Schließzylinder)
- 65: Aktivierungselement
- 66: Taster

## Patentansprüche

1. Schlüsselbetätigungsvorrichtung (1) zum Drehen eines Schlüssels (17) in einem, ein Betätigungselement, insbesondere einen Schließzylinder (16) aufweisenden Schloss einer Tür oder dergleichen mit einem Gehäuse (2), in dem ein Aktuator (6), ein vom Aktuator (6) drehend angetriebenes Drehelement (7) zur Verbindung mit dem Schlüssel (17) und ein Getriebe (13) zur mechanischen Kopplung des Aktuators (6) mit dem Drehelement (7) angeordnet sind, wobei das Gehäuse (2) über einen Adapter (5) mit einer Tür, einem Bestandteil der Tür, wie einem Türblatt und/oder einer Rosette und/oder dem Betätigungselement, insbesondere dem Schließzylinder (16) verbindbar ist,
**dadurch gekennzeichnet,**
**dass** der Adapter (5) plattenförmig ausgebildet ist und eine Ausnehmung, insbesondere eine Öffnung (50) zur Aufnahme zumindest eines mechanischen, zwischen dem Drehelement (7) und dem Betätigungselement, insbesondere dem Schließzylinder (16) angeordneten Verbindungselement und/oder eines Teils der Länge des Schließzylinders (16) aufweist und dass der Adapter (5) einen Bereich (45) für die Anordnung von Batterien (47) und/oder Akkumulatoren als Energiequelle (9), aufweist, wobei die Batterien (47) und/oder Akkumulatoren als Energiequelle im Gehäuse (2) angeordnet sind und/oder dass der Adapter (5) zumindest im Bereich (45) lösbar mit dem Gehäuse (2) verbunden ist, wobei der Adapter (5) das Gehäuse (2) insbesondere rückseitig zumindest im Bereich (45), insbesondere voll- oder teilflächig verschließt.

2. Schlüsselbetätigungsvorrichtung nach Anspruch 1,
**dadurch gekennzeichnet,**
**dass** der Bereich (45) an die Außenkontur der Batterien und/oder Akkumulatoren angepasst ist.

3. Schlüsselbetätigungsvorrichtung nach Anspruch 1 oder 2,
**dadurch gekennzeichnet,**
**dass** der Adapter (5) als Aufnahme für das Gehäuse (2) im Querschnitt U-förmig ausgebildet ist.

4. Schlüsselbetätigungsvorrichtung nach einem der Ansprüche 1 bis 3,
**dadurch gekennzeichnet,**
**dass** der Adapter (5) über Rastelemente (14) mit dem Gehäuse (2) verbunden ist.

5. Schlüsselbetätigungsvorrichtung nach einem der Ansprüche 1 bis 4,
**dadurch gekennzeichnet,**
**dass** der Adapter (5) bevorzugt beidseits der Öffnung (50) Bohrungen (49) zur Aufnahme von Schraube zur Befestigung des Adapters (5) an einem Türblatt oder dergleichen aufweist.

6. Schlüsselbetätigungsvorrichtung nach einem der Ansprüche 1 bis 5,
**dadurch gekennzeichnet,**
**dass** der Adapter (5) Randelemente aufweist, die an der Außenkontur des Adapters (5) angeordnet sind und sich parallel zur Flächennormalen einer Fläche des Adapters (5) erstrecken und der Aufnahme des mit dem Adapter (5) zu verbindendem Gehäuse (2) dienen.

7. Schlüsselbetätigungsvorrichtung nach einem der Ansprüche 1 bis 6,
**dadurch gekennzeichnet,**
**dass** die Öffnung (50) in dem Adapter (5) für die wechselbare Aufnahme von Modulen (55) vorbereitet ist, wobei die Module (55) einerseits mit einer Außenkontur entsprechend der Öffnung (50) in dem Adapter (5) und anderseits mit einer, eine Innenkontur (56) entsprechend einer Außenkontur des Schließzylinders (16) aufweisenden Öffnung ausgebildet sind.

8. Schlüsselbetätigungsvorrichtung nach Anspruch 7,
**dadurch gekennzeichnet,**
**dass** die Module (55) Rastelemente, insbesondere Rasthaken (54) und der Adapter (5) im Bereich der Öffnung (50) zu den Rastelementen an den Modulen (55) korrespondierend ausgebildete Rastelemente, insbesondere Rastöffnungen (53) aufweisen.

9. Schlüsselbetätigungsvorrichtung nach Anspruch 7 oder 8,
**dadurch gekennzeichnet,**
**dass** die Öffnungen in den Modulen (55) schlüssellochförmig für die Aufnahme eines Euro-Schließzylinders oder eines Schweizer Rundprofils, oval für die Aufnahme eines im Querschnitt ovalen Schließzylinders oder kreisrund für die Aufnahme eines im Querschnitt runden Schließzylinders ausgebildet sind.

10. Schlüsselbetätigungsvorrichtung nach einem der Ansprüche 7 bis 9,
**dadurch gekennzeichnet,**
**dass** das Modul (55) mit einer zu einem Türblatt oder dergleichen ausgerichteten Oberfläche (60) des Adapters (5) im Wesentlichen bündig abschließend im Adapter (5) angeordnet ist und/oder dass eine zum Türblatt ausgerichtete Oberfläche des Moduls (55) einen vorstehenden Kragen aufweist, der in eine Öffnung im Türblatt oder einer auf dem Türblatt angeordneten Rosette eingreifen kann.

11. Schlüsselbetätigungsvorrichtung nach einem der Ansprüche 7 bis 10,
**dadurch gekennzeichnet,**
**dass** das Modul (55) zwei Bohrungen (58) zur Aufnahme von Schrauben aufweist, welche Schrauben das Modul (55) mit einer Stirnfläche (64) des Schließzylinders (16) verbindet.

12. Schlüsselbetätigungsvorrichtung nach einem der Ansprüche 1 bis 11,
**dadurch gekennzeichnet,**
**dass** der Adapter (5) eine zum Türblatt oder dergleichen ausgerichtete Oberfläche (60) aufweist, die zumindest in einem Teilbereich, die Öffnung (50) für den Schließzylinder (16) freistellend, eine Klebeeinrichtung (51), insbesondere ein doppelseitiges Klebeband oder eine mit einer zur Aktivierung entfernbaren Abdeckung abgedeckte Klebeschicht aufweist.
